# EUROPÄISCHE PATENTSCHRIFT

(11) **EP 3 522 303 B1**
(45) Veröffentlichungstag und Bekanntmachung des Hinweises auf die Patenterteilung: **07.09.2022**
(21) Anmeldenummer: 18155064.1
(22) Anmeldetag: 05.02.2018
(51) Int. Cl.: H01R 4/48, H01R 9/24, H01R 13/506, H01R 24/76

(54) **ANSCHLUSSBLOCK**
TERMINAL BLOCK
BLOC DE RACCORDEMENT

(43) Veröffentlichungstag der Anmeldung: 07.08.2019
(73) Patentinhaber: Schneider Electric Industries SAS, 92500 Rueil-Malmaison (FR)
(72) Erfinder: Görlich, Wolfgang, 53804 Much (DE)
(74) Vertreter: Manitz Finsterwald Patent- und Rechtsanwaltspartnerschaft mbB

(56) Entgegenhaltungen:
- EP-A1- 1 388 914
- EP-A1- 3 586 404
- EP-A2- 2 631 996
- WO-A1-2016/083966
- WO-A2-2018/097806
- DE-U1- 20 205 805
- DE-U1- 29 720 678
- US-B1- 9 466 897

## Beschreibung

Die vorliegende Erfindung betrifft einen Anschlussblock für elektrische Leitungen nach dem Oberbegriff des Anspruchs 1, um beispielsweise Leuchten oder andere elektrische Geräte an eine elektrische Leitung anzuschließen. Ein solcher anschlussblock ist aus der EP 2 631 996 A2 bekannt. Die EP 1 388 914 A1 offenbart einen ähnlichen Anschlussblock. EP2 631 996 A2 offenbart den Oberbegriff des Anspruchs 1.

Insbesondere bei Deckenleuchten, jedoch auch bei Wandleuchten oder anderen elektrischen Geräten, die an Decke oder Wand montiert werden müssen, ergibt sich häufig die Situation, dass der Monteur über Kopf montieren muss, wobei lediglich zwei Hände zur Verfügung stehen. Bei Verwendung von hierzu üblichen Lüsterklemmen müssen Kabel, Werkzeug und Lüsterklemme gleichzeitig gehalten werden, was sowohl bei einer Erstmontage wie auch bei einer Reparatur oder einem Austausch der Installation zu Schwierigkeiten führen kann.

Es ist die Aufgabe der vorliegenden Erfindung, einen Anschlussblock für elektrische Leitungen zu schaffen, mit dem sowohl eine einfache Montage wie auch eine einfache Demontage möglich ist.

Die Lösung dieser Aufgabe erfolgt durch die Merkmale des Anspruchs 1.

Durch Vorsehen von Klemmkontakten in dem Anschlussblock, die durch eine Betätigungswippe in ihre Öffnungsstellung bringbar sind, können elektrische Leitungen auf äußerst einfache Weise wieder aus dem Anschlussblock entfernt werden, wenn eine Reparatur oder Demontage erforderlich ist. Hierzu muss lediglich die Betätigungswippe mit einem Finger niedergedrückt werden, so dass sich der Klemmkontakt öffnet. Gleichzeitig weist der Anschlussblock eine Koppeleinrichtung auf, so dass eine Steckaufnahme für einen elektrischen Stecker mit dem Anschlussblock gekoppelt werden kann. Hierdurch kann bei angekoppeltem Anschlussblock ein elektrisches Gerät auf einfachste Weise mit dem Anschlussblock verbunden werden, indem der elektrische Stecker in die Steckaufnahme eingesteckt wird.

Die Steckaufnahme ist quaderförmig, wobei die Betätigungswippen zumindest teilweise seitlich von der Steckaufnahme vorstehen. Hierdurch wird eine besonders gute Betätigung der Betätigungswippen erzielt, da die Steckaufnahme eine Führungswand für den Betätigungsfinger des Monteurs bildet.

Vorteilhafte Ausführungsformen der Erfindung sind in der Beschreibung, der Zeichnung sowie den Unteransprüchen beschrieben.

Nach einer ersten vorteilhaften Ausführungsform können die Betätigungswippen einstückig miteinander verbunden sein. Dies ermöglicht eine kostengünstige Herstellung und eine sehr schnelle Montage, da sämtliche Betätigungswippen zu einem Bauteil integriert sind.

Nach einer weiteren vorteilhaften Ausführungsform können die Betätigungswippen Teil einer Gehäuseabdeckung sein, was die Montage ebenfalls signifikant erleichtert, da keine einzelnen Wippen an der richtigen Position montiert werden müssen. Vielmehr muss lediglich die Gehäuseabdeckung mit dem Gehäuse verbunden werden, was insbesondere durch Aufklipsen auf das Gehäuse ermöglicht werden kann. In diesem Fall ist es lediglich erforderlich, die Klemmkontakte in das Gehäuse einzusetzen und die Gehäuseabdeckung auf das Gehäuse aufzuklipsen, um den werkzeuglos kontaktierbaren Anschlussblock fertigzustellen.

Nach einer weiteren vorteilhaften Ausführungsform kann die Gehäuseabdeckung über ein Filmscharnier mit dem Gehäuse verbunden sein. Dies ermöglicht eine einstückige Ausbildung von Gehäuse und Gehäuseabdeckung, wobei nach einem Umklappen der Gehäuseabdeckung auf das Gehäuse eine Rasteinrichtung dafür sorgen kann, dass die Gehäuseabdeckung geschlossen bleibt.

Nach einer weiteren vorteilhaften Ausführungsform kann jede Betätigungswippe ein Filmscharnier aufweisen, wodurch eine freie und unabhängige Bewegung der einzelnen Betätigungswippen sichergestellt ist.

Nach einer weiteren vorteilhaften Ausführungsform kann die Koppeleinrichtung zum Koppeln der Steckaufnahme eine Gleitführung mit einem Anschlag und einer Verriegelung aufweisen. Bei dieser Ausführungsform sind Anschlussblock und Steckaufnahme ineinander einschiebbar. Die Gleitführung sorgt für eine sichere und dauerhafte Verbindung und durch Anschlag und Verriegelung, beispielsweise Reibschlussverriegelung, ist gewährleistet, dass beide Bauteile relativ zueinander richtig und dauerhaft positioniert sind.

Nach einer weiteren vorteilhaften Ausführungsform der Erfindung kann im Bereich jedes Klemmkontakts eine Kontaktierungsöffnung vorgesehen sein, durch die ein elektrischer Leiter eines Steckers in den Klemmkontakt einführbar ist, um eine elektrische Verbindung mit einer von dem Klemmkontakt kontaktierten Leitung herzustellen. Hierbei können vorzugsweise eine sich in Steckrichtung des Steckers durch die Kontaktierungsöffnung erstreckende Achse und eine Achse entlang der die Leitung in das Gehäuse des Anschlussblocks einführbar ist, quer zueinander verlaufen. Dies bedeutet, dass die Steckrichtung des in die Steckaufnahme einzuführenden elektrischen Steckers und die Zuführrichtung der elektrischen Leitungen quer zueinander orientiert sind, insbesondere etwa annähernd rechtwinklig oder unter einem stumpfen Winkel. Eine solche Anordnung hat sich in der Praxis bei der Montage als vorteilhaft erwiesen.

Nach einer weiteren vorteilhaften Ausführungsform können die elektrischen Leitungen entlang einer Achse in das Gehäuse einführbar sein, die unter einem spitzen Winkel zur Ebene der Gehäuseabdeckung verläuft, wobei der spitze Winkel insbesondere zwischen 5° und 45° beträgt. Auch dies trägt zu einer vereinfachten Montage und Demontage bei, wenn die elektrischen Leitungen in den Anschlussblock eingeführt oder aus diesem entfernt werden müssen.

Erfindungsgemäß ist mit dem Anschlussblock eine Steckaufnahme für einen elektrischen Steckverbinder gekoppelt, dessen Einsteckrichtung sich insbesondere quer zur Einführrichtung der elektrischen Leiter erstreckt. Insbesondere können Einsteckrichtung und Einführrichtung unter einem Winkel von etwa 90° bis 135°, insbesondere etwa 95° bis 125° zueinander verlaufen.

Nach einer weiteren vorteilhaften Ausführungsform kann die Steckaufnahme oberhalb der Kontaktierungsöffnungen angeordnet sein, wodurch auf zusätzliche Leiter innerhalb des Anschlussblocks verzichtet werden kann, da die Kontakte des Steckers dann durch die Kontaktierungsöffnungen unmittelbar in Federklemmen der Klemmkontakte eingeführt werden können.

Nach einer weiteren vorteilhaften Ausführungsform kann der Anschlussblock in eine Anschlussdose eingesetzt sein, die einen Klappdeckel aufweist, der in seiner geschlossenen Stellung verrastet. Hierdurch lassen sich die elektrischen Leitungen und auch der Anschlussbereich des Anschlussblocks schützen, insbesondere wenn der Klappdeckel die Betätigungswippen überdeckt.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: einen Anschlussblock und eine Steckaufnahme im nicht gekoppelten Zustand;
- Fig. 2: eine Explosionsansicht eines Anschlussblocks;
- Fig. 3: eine ähnliche Ansicht wie Fig. 2 mit bereits montierten Klemmkontakten;
- Fig. 4 und Fig. 5: die Anordnung von Fig. 1 im gekoppelten Zustand;
- Fig. 6: eine Anschlussbasis mit darin befindlichem Anschlussblock;
- Fig. 7: die Anschlussbasis von Fig. 6 mit geschlossenem und verrastetem Klappdeckel;
- Fig. 8: einen Deckenanschluss mit daran befestigtem Anschlussblock in einer Perspektivansicht von oben; und
- Fig. 9: den Deckenanschluss von Fig. 8 in einer Perspektivansicht von unten.

Fig. 1 zeigt eine perspektivische Ansicht eines werkzeuglos kontaktierbaren Anschlussblocks 10 für elektrische Leitungen sowie einer mit dem Anschlussblock 10 koppelbaren Steckaufnahme 12, in die ein elektrischer Stecker einsteckbar ist, um ein elektrisches Gerät, beispielsweise eine Deckenleuchte mit elektrischen Leitungen zu verbinden, die in den Anschlussblock 10 eingeführt sind.

Wie Fig. 2 verdeutlicht, besteht der Anschlussblock 10 aus insgesamt nur drei verschiedenen Komponenten, nämlich einem Gehäuse 14, in das Gehäuse eingesetzten Klemmkontakten 16 sowie einer Gehäuseabdeckung 18.

Das Gehäuse 14 besitzt grundsätzlich die Form eines flachen Quaders und in dem Gehäuse sind bei dem dargestellten Ausführungsbeispiel insgesamt drei Kammern für jeweils einen Klemmkontakt 16 gebildet. Jede Kammer besitzt an ihrer Vorderseite zwei kreisförmige Einlassöffnungen 20, durch die jeweils eine elektrische Leitung (nicht dargestellt) entlang einer Achse A1 oder A2 in das Gehäuse 14 eingeführt werden kann. Die Achsen A1 oder A2 bezeichnen somit die Einführrichtung der elektrischen Leiter.

In jede Kammer des Gehäuses 14 ist ein Klemmkontakt 16 eingesetzt (vgl. Fig. 3), so dass beim Einführen eines Leiters in eine Einführöffnung 20 dieser selbsttätig in dem zugehörigen Klemmkontakt 16 verklemmt und gehalten ist. Bei dem dargestellten Ausführungsbeispiel können somit je Klemmkontakt 16 insgesamt zwei elektrische Leitungen kontaktiert werden.

Fig. 3 zeigt das Gehäuse 14 mit in die Kammern eingesetzten Klemmkontakten 16, wobei jedoch die Gehäuseabdeckung 18 noch nicht aufgesetzt ist. Durch Aufsetzen der Gehäuseabdeckung 18 auf das Gehäuse 16 gleiten zwei an der Gehäuseabdeckung 18 vorgesehene Rastlaschen 24 über an dem Gehäuse 14 angeformte Rastnasen 26, so dass die Gehäuseabdeckung 18 an dem Gehäuse 14 aufgeklipst und verrastet ist (vgl. Fig. 1).

Die Klemmkontakte 16 sind so ausgebildet, dass diese durch Niederdrücken in eine Öffnungsstellung gebracht werden können, in welcher eine elektrische Leitung wieder aus dem Klemmkontakt entfernbar ist. Bei dem Anschlussblock 10 erfolgt das Niederdrücken eines Klemmkontakts durch eine zugeordnete Betätigungswippe 28, wobei jedem Klemmkontakt 16 eine Betätigungswippe 28 zugeordnet ist. Alle drei Betätigungswippen 28 sind bei dem dargestellten Ausführungsbeispiel einstückig miteinander verbunden und Teil der Gehäuseabdeckung 18. Um eine freie Bewegbarkeit der einzelnen Betätigungswippen 28 unabhängig voneinander zu gewährleisten, ist jede Betätigungswippe 28 über ein Filmscharnier 30 mit der Gehäuseabdeckung 18 verbunden. Auch ist es möglich, die Gehäuseabdeckung 18 selbst über ein (nicht dargestelltes) Filmscharnier mit dem Gehäuse 14 zu verbinden, so dass die Gehäuseabdeckung 18 nach Einsetzen der Klemmkontakte 16 in die Kammern lediglich umgeklappt und verrastet werden muss. Ein solches Filmscharnier könnte beispielsweise entlang der hinteren Kante 32 des Gehäuses 14 angeformt werden.

Wie insbesondere die Fig. 2 und Fig. 3 verdeutlichen, ist an der Unterseite jeder Betätigungswippe 28 ein Zapfen 34 angeformt, der bei Druck auf die Betätigungswippe 28 eine Kraft auf den Klemmkontakt 16 ausübt, so dass sich dieser in die Öffnungsstellung bewegt.

Zum Koppeln des Anschlussblocks 10 mit der Steckaufnahme 12 ist zu beiden Seiten des Anschlussblocks 10 eine Gleitrippe 40 angeformt, an deren vorderem Ende sich ein Anschlag 42 befindet. Entsprechend weist die Steckaufnahme 12 an ihrer Unterseite zwei parallele Gleitnuten 44 auf, in welche die Gleitrippen 40 eingeschoben werden können, bis die Steckaufnahme 12 an den Anschlägen 42 anstößt. In dieser Position können die beiden Bauteile durch einen Rasthaken 46 an der Steckaufnahme und/oder durch ein Reibschlusselement 48 an den Gleitrippen aneinander fixiert werden.

Im gekoppelten Zustand von Anschlussblock 10 und Steckaufnahme 12 (vgl. Fig. 4) kann ein elektrischer Stecker in einer Steckrichtung S in die Steckaufnahme 12 eingesteckt werden. Damit elektrische Kontakte des Steckers mit den Klemmkontakten 16 in Verbindung treten können, sind im Bereich jedes Klemmkontakts 16 an der Gehäuseabdeckung 18 drei Kontaktierungsöffnungen 50 vorgesehen, durch die ein elektrischer Leiter des Steckers in den zugehörigen Klemmkontakt 16 einführbar ist, um eine elektrische Verbindung mit einer von den Klemmkontakten 16 kontaktierten Leitung herzustellen. Wie insbesondere Fig. 4 verdeutlicht, verlaufen dabei eine sich in Steckrichtung S durch die Kontaktierungsöffnung 50 erstreckende Achse und eine Achse A1 bzw. A2, entlang der die elektrische Leitung in das Gehäuse 14 einführbar ist, quer zueinander. Für diese Kontaktierung durch einen elektrischen Leiter des Steckers weist jeder Klemmkontakt 16 eine an seiner Rückseite angeformte und nach oben offene Federklemme 52 auf, in die der elektrische Leiter leitend eingesteckt werden kann, nachdem dieser durch die Kontaktierungsöffnung 50 hindurchgetreten ist.

Wie eine Zusammenschau von Fig. 1 und Fig. 4 verdeutlicht, sind die elektrischen Leitungen entlang einer Achse A1 oder A2 in das Gehäuse 14 einführbar, die unter einem spitzen Winkel zur Ebene der Gehäuseabdeckung 14 verläuft, wobei der Winkel insbesondere zwischen etwa 5° und 45° betragen kann. Weiterhin verlaufen die Einsteckrichtung S (Fig. 4) und die Einführrichtung A1 oder A2 der elektrischen Leitungen unter einem Winkel von etwa 90° bis 135°, insbesondere unter etwa 95° bis 125° zueinander. Weiterhin verdeutlicht eine Zusammenschau von Fig. 1 und Fig. 4, dass der Anschlussblock 10 und die Steckaufnahme 12 ineinander einschiebbar sind und dass die Steckaufnahme 12 im eingeschobenen und miteinander gekoppelten Zustand oberhalb der Kontaktierungsöffnungen 50 angeordnet ist. Im gekoppelten Zustand stehen die Betätigungswippen 28 zumindest teilweise seitlich von der Steckaufnahme 12 vor, wodurch eine vordere Wand 13 (Fig. 5) der Steckaufnahme 12 eine Anschlagwand bzw. Führungswand für einen Betätigungsfinger des Monteurs bildet.

Der vorstehend beschriebene Anschlussblock 10 mit gekoppelter Steckaufnahme 12 kann in eine Anschlussbasis 60 eingesetzt werden, wie dies in Fig. 6 gezeigt ist. Elektrische Leiter 62 eines Kabels, welche durch die Rückwand der Anschlussbasis 60 eingeführt sind, können dann durch einfaches Einstecken in den Anschlussblock 10 mit den Klemmkontakten 16 verbunden werden. Nach der Kontaktierung der elektrischen Leitungen 62 können diese sowie die Betätigungswippen 28 durch einen Klappdeckel 64 geschützt werden, der im geschlossenen Zustand an einem Steg 66 der Anschlussbasis 60 schwenkbar befestigt ist und in der geschlossenen Stellung über einen Rasthaken 68 verrastet, der an dem Klappdeckel 64 angeformt und mit Hilfe eines Schraubendrehers auch wieder lösbar ist. Der Außenumfang der Anschlussbasis kann durch einen zweiten Deckel geschlossen werden, an dem auch eine Abdeckung für den in Fig. 7 noch offenen Teil der Anschlussbasis 60 angeformt ist. Durch einen offenen Randabschnitt des zweiten Deckels lässt sich dann ein elektrischer Stecker in die Steckaufnahme 12 einstecken.

Wie Fig. 6 und 7 zeigen, ist der Klappdeckel 64 etwa viertelkreisförmig ausgebildet und an einem etwa radial verlaufenden Rand klappbar befestigt.

Fig. 8 und 9 zeigen eine weitere Ausführungsform einer Anschlussbasis, die als Deckenanschluss 70 ausgebildet ist. Der Deckenanschluss 70 ist wie auch die Anschlussbasis 60 mit einem kreisförmigen Umfang ausgebildet und ein mit der Steckaufnahme 12 gekoppelter Anschlussblock 10 ist so an dem Deckenanschluss 70 befestigt, dass die Einstecköffnung der Steckführung 12 bündig zu der Außenseite des Deckenanschlusses 70 verläuft.

Der Deckenanschluss 70 kann auf einfache Weise in eine (nicht dargestellte) Anschlussdose eingesetzt werden, die an der Decke befestigt ist. Zuvor müssen lediglich die elektrischen Leitungen in die Einführöffnungen 20 des Anschlussblockes 10 eingesteckt werden, woraufhin der Deckenanschluss 70 mit der Anschlussdose verbunden werden kann. Anschließend kann eine Deckenleuchte an einem mit dem Deckenanschluss 70 verbundenen Haken 72 (Fig. 9) eingehängt werden.

## Patentansprüche

1. Werkzeuglos kontaktierbarer Anschlussblock (10) für elektrische Leitungen (62), umfassend ein Gehäuse (14), in dem zumindest zwei Klemmkontakte (16) für jeweils mindestens eine Leitung angeordnet sind, wobei jeder Klemmkontakt (16) von einer Betätigungswippe in eine Öffnungsstellung bringbar ist,
wobei der Anschlussblock (10) eine Steckaufnahme (12) für einen elektrischen Stecker aufweist, wobei an dem Gehäuse (14) eine Koppeleinrichtung vorgesehen ist, mit welcher der Anschlussblock (10) mit der Steckaufnahme (12) gekoppelt ist,
die Steckaufnahme (12) quaderförmig ist, **dadurch gekennzeichnet, dass** die Betätigungswippen (28) zumindest teilweise seitlich von der Steckaufnahme (12) vorstehen, wodurch eine Wand (13) der Steckaufnahme (12) eine Anschlagwand bzw. Führungswand für einen Betätigungsfinger des Monteurs bildet.

2. Anschlussblock nach Anspruch 1,
**dadurch gekennzeichnet, dass**
die Betätigungswippen (28) einstückig miteinander verbunden sind.

3. Anschlussblock nach Anspruch 1 oder 2,
**dadurch gekennzeichnet, dass**
die Betätigungswippen (28) Teil einer Gehäuseabdeckung (18) sind, die insbesondere auf das Gehäuse (14) aufklipsbar ist.

4. Anschlussblock nach Anspruch 3,
**dadurch gekennzeichnet, dass**
die Gehäuseabdeckung (18) über ein Filmscharnier mit dem Gehäuse (14) verbunden ist.

5. Anschlussblock nach zumindest einem der vorstehenden Ansprüche,
**dadurch gekennzeichnet, dass**
jede Betätigungswippe (28) ein Filmscharnier (30) aufweist.

6. Anschlussblock nach zumindest einem der vorstehenden Ansprüche,
**dadurch gekennzeichnet, dass**
die Koppeleinrichtung eine Gleitführung (40) mit einem Anschlag (42) und einer Verriegelung (46, 48) aufweist.

7. Anschlussblock nach zumindest einem der vorstehenden Ansprüche,
**dadurch gekennzeichnet, dass**
im Bereich jedes Klemmkontaktes (16) eine Kontaktierungsöffnung (50) vorgesehen ist, durch die ein elektrischer Leiter eines Steckers in den Klemmkontakt (16) einführbar ist, um eine elektrische Verbindung mit einer von dem Klemmkontakt (16) kontaktierten Leitung (62) herzustellen, wobei eine sich in Steckrichtung (S) durch die Kontaktierungsöffnung (50) erstreckende Achse und eine Achse (A1, A2), entlang der die Leitung in das Gehäuse (14) einführbar ist, quer zueinander verlaufen.

8. Anschlussblock nach Anspruch 3,
**dadurch gekennzeichnet, dass** die elektrischen Leitungen (62) entlang einer Achse (A1, A2) in das Gehäuse einführbar sind, die unter einem spitzen Winkel zur Ebene der Gehäuseabdeckung (18) verläuft, der insbesondere zwischen 5° und 45° beträgt.

9. Anschlussblock nach Anspruch 1,
**dadurch gekennzeichnet, dass**
dieser und die Steckaufnahme (12) ineinander einschiebbar sind.

10. Anschlussblock nach Anspruch 7,
**dadurch gekennzeichnet, dass**
die Steckaufnahme (12) oberhalb der Kontaktierungsöffnungen (50) angeordnet ist.

11. Anschlussblock nach zumindest einem der vorstehenden Ansprüche,
**dadurch gekennzeichnet, dass**
dieser in eine Anschlussbasis (60, 70) eingesetzt ist, die insbesondere einen Klappdeckel (64) aufweist, der in seiner geschlossenen Stellung verrastet.

12. Anschlussblock nach Anspruch 11,
**dadurch gekennzeichnet, dass**
der Klappdeckel (64) die Betätigungswippen (28) überdeckt.

13. Anschlussblock nach Anspruch 8,
**dadurch gekennzeichnet, dass**
eine Einsteckrichtung (S) der Steckaufnahme (12) und eine Einführrichtung (A1, A2) der elektrischen Leitungen (62) unter einem Winkel von etwa 90° bis 135°, insbesondere 95° bis 125° zueinander verlaufen.

## Claims

1. A terminal block (10) which can be contacted without tools for electrical lines (62), said terminal block (10) comprising a housing (14) in which at least two terminal contacts (16) for a respective at least one line are arranged, wherein each terminal contact (16) can be brought into an open position by an actuating rocker,
wherein the terminal block (10) has a plug receptacle (12) for an electrical plug, wherein a coupling device, by which the terminal block (10) is coupled to the plug receptacle (12), is provided at the housing (14),
the plug receptacle (12) is parallelepiped-shaped, **characterized in that** the actuating rockers (28) project at least partly laterally from the plug receptacle (12), whereby a wall (13) of the plug receptacle (12) forms an abutment wall or a guide wall for an actuating finger of the installer.

2. A terminal block in accordance with claim 1,
**characterized in that**
the actuating rockers (28) are connected in one piece with one another.

3. A terminal block in accordance with claim 1 or claim 2,
**characterized in that**
the actuating rockers (28) are part of a housing cover (18) which can in particular be clipped onto the housing (14).

4. A terminal block in accordance with claim 3,
**characterized in that**
the housing cover (18) is connected to the housing (14) via a film hinge.

5. A terminal block in accordance with at least one of the preceding claims,
**characterized in that**
each actuating rocker (28) has a film hinge (30).

6. A terminal block in accordance with at least one of the preceding claims,
**characterized in that**
the coupling device has a sliding guide (40) comprising an abutment (42) and a locking means (46, 48).

7. A terminal block in accordance with at least one of the preceding claims,
**characterized in that**
a contacting opening (50) is provided in the region of each terminal contact (16), through which contacting opening (50) an electrical conductor of a plug can be introduced into the terminal contact (16) to establish an electrical connection with a line (62) contacted by the terminal contact (16), with an axis which extends in the plug-in direction (S) through the contacting opening (50) and an axis (A1, A2) along which the line can be introduced into the housing (14) extending transversely to one another.

8. A terminal block in accordance with claim 3,
**characterized in that**
the electrical lines (62) can be introduced into the housing along an axis (A1, A2) which extends at an acute angle to the plane of the housing cover (18) that in particular amounts to between 5° and 45°.

9. A terminal block in accordance with claim 1,
**characterized in that**
said terminal block and the plug receptacle (12) can be pushed into one another.

10. A terminal block in accordance with claim 7,
**characterized in that**
the plug receptacle (12) is arranged above the contacting openings (50).

11. A terminal block in accordance with at least one of the preceding claims,
**characterized in that**
said terminal block is inserted into a connection base (60, 70) which in particular has a folding cover (64) that latches in its closed position.

12. A terminal block in accordance with claim 11,
**characterized in that**
the folding cover (64) covers the actuating rockers (28).

13. A terminal block in accordance with claim 8,
**characterized in that**
a plug-in direction (S) of the plug receptacle (12) and an introduction direction (A1, A2) of the electrical lines (62) extend at an angle of approximately 90° to 135°, in particular 95° to 125°, to one another.

## Revendications

1. Bloc de raccordement (10) pour fils électriques (62), pouvant être mis en contact sans outil et comprenant un boîtier (14) dans lequel sont disposés au moins deux contacts de serrage (16) pour au moins un fil respectif, chaque contact de serrage (16) pouvant être amené dans une position d'ouverture par une bascule d'actionnement,
le bloc de raccordement (10) présentant un logement d'enfichage (12) pour une fiche électrique, un dispositif de couplage étant prévu sur le boîtier (14), auquel le bloc de raccordement (10) est couplé avec le logement d'enfichage (12),
le logement d'enfichage (12) étant de forme parallélépipédique, **caractérisé en ce que**
les bascules d'actionnement (28) dépassent au moins partiellement latéralement du logement d'enfichage (12), grâce à quoi une paroi (13) du logement d'enfichage (12) constitue une paroi de butée ou une paroi de guidage pour un doigt d'actionnement du monteur.

2. Bloc de raccordement selon la revendication 1,
**caractérisé en ce que**
les bascules d'actionnement (28) sont reliées entre elles d'un seul tenant.

3. Bloc de raccordement selon la revendication 1 ou 2,
**caractérisé en ce que**
les bascules d'actionnement (28) font partie d'un couvercle de boîtier (18) qui peut en particulier être clipsé sur le boîtier (14).

4. Bloc de raccordement selon la revendication 3,
**caractérisé en ce que**
le couvercle de boîtier (18) est relié au boîtier (14) par une charnière à film.

5. Bloc de raccordement selon l'une au moins des revendications précédentes,
**caractérisé en ce que**
chaque bascule d'actionnement (28) comporte une charnière à film (30).

6. Bloc de raccordement selon l'une au moins des revendications précédentes,
**caractérisé en ce que**
le dispositif de couplage comprend une glissière (40) munie d'une butée (42) et d'un verrouillage (46, 48).

7. Bloc de raccordement selon l'une au moins des revendications précédentes,
**caractérisé en ce que**
dans la zone de chaque contact de serrage (16) est prévue une ouverture de mise en contact (50) à travers laquelle un conducteur électrique d'une fiche peut être introduit dans le contact de serrage (16) pour établir une connexion électrique avec un fil (62) mis en contact par le contact de serrage (16), et un axe s'étendant dans la direction d'enfichage (S) à travers l'ouverture de mise en contact (50) et un axe (A1, A2) le long duquel le fil peut être introduit dans le boîtier (14) s'étendent transversalement l'un par rapport à l'autre.

8. Bloc de raccordement selon la revendication 3,
**caractérisé en ce que**
les fils électriques (62) peuvent être introduits dans le boîtier le long d'un axe (A1, A2) qui s'étend selon un angle aigu par rapport au plan du couvercle de boîtier (18) et qui est en particulier compris entre 5° et 45°.

9. Bloc de raccordement selon la revendication 1,
**caractérisé en ce que**
celui-ci et le logement d'enfichage (12) peuvent être insérés l'un dans l'autre.

10. Bloc de raccordement selon la revendication 7,
**caractérisé en ce que**
le logement d'enfichage (12) est disposé au-dessus des ouvertures de mise en contact (50).

11. Bloc de raccordement selon l'une au moins des revendications précédentes,
**caractérisé en ce que**
celui-ci est mis en place dans une base de raccordement (60, 70) comprenant en particulier un couvercle rabattable (64) qui s'enclenche dans sa position fermée.

12. Bloc de raccordement selon la revendication 11,
**caractérisé en ce que**
le couvercle rabattable (64) recouvre les bascules d'actionnement (28).

13. Bloc de raccordement selon la revendication 8,
**caractérisé en ce que**
la direction d'enfichage (S) du logement d'enfichage (12) et la direction d'introduction (A1, A2) des fils électriques (62) s'étendent selon un angle d'environ 90° à 135°, en particulier de 95° à 125°, l'une par rapport à l'autre.
